# EUROPÄISCHE PATENTSCHRIFT

(11) **EP 1 172 890 B1**
(45) Veröffentlichungstag und Bekanntmachung des Hinweises auf die Patenterteilung: **06.10.2004**
(21) Anmeldenummer: 01113890.6
(22) Anmeldetag: 07.06.2001
(51) Int. Cl.: H01R 4/24, H01R 9/26

(54) **Klemmenanordnung für ein elektrisches Installationsschaltgerät**
Contact device for an electrical installation apparatus
Borne de contact pour un disjoncteur électrique

(30) Priorität: 14.07.2000 DE 10034361
(43) Veröffentlichungstag der Anmeldung: 16.01.2002
(73) Patentinhaber: ABB PATENT GmbH, 68526 Ladenburg (DE)
(72) Erfinder: Mössner, Gerhard, 74931 Lobbach (DE); Werner, Karl, 68753 Wiesental (DE)
(74) Vertreter: Miller, Toivo

(56) Entgegenhaltungen:
- EP-A- 0 917 245
- DE-A- 3 023 499
- FR-A- 2 754 401

## Beschreibung

Die Erfindung betrifft eine Klemmenanordnung für ein elektrisches Installationsschaltgerät gemäß dem Oberbegriff des Anspruches 1.

Wenn Leitungsschutzschalter, Fehlerstromschutzschalter oder dgl. beispielsweise in eine Hausinstallationsanlage eingebaut werden, dann wird an der Zugangsseite ein Sammelschienenblock angeschlossen, der mit einem Zugangskabel von einem Energieversorgungsuntemehmen verbunden ist, so daß die Eingangsspannung bzw. der Eingangsstrom über den Sammelschienenblock auf die entsprechenden Installationsschaltgeräte verteilt wird. Auf der Abgangsseite jedes Installationsschaltgerätes, insbesondere jedes Leitungs- bzw. Fehlerstromschutzschalters werden Abgangsleiter angeschlossen, die zu einzelnen Verbrauchern in einem Hausinstallationsnetz führen.

Bei den derzeit im Handel befindlichen Installationsschaltgeräten, insbesondere bei den Leitungs- und Fehlerstromschutzschaltern, sind alle Anschlußklemmen als Schraubklemmen ausgebildet.

In der DE-A-3023499 ist ein elektrisches Installationsschaltgerät und dessen Anschluss an eine Stromsammelschiene beschrieben. Aus dem Installationsschaltgerät ragt ein Leiterteilstück heraus, an dem eine Steckkontaktfeder zur Befestigung auf einer Stromsammelschiene vorgesehen ist.

Die EP-A-917245 beschreibt eine Vorrichtung zum Verbinden mehradriger Signalkabel in der Kommunikationstechnik, beispielsweise zur Verbindung eines Kommunikationsverteilers, auch Hub genant, mit Personalcomputern in einem Kommunikationsnetzwerk. Sie umfasst einen Isolierkörper, in den die die zu verbindenden Leiterstücke aufnehmenden Durchgangsöffnungen grubenartig ausgebildet und an einer ihrer Längsseiten offen sind. Die zu verbindenden Leiterstücke werden von der offenen Seite her senkrecht in die grubenartige Vertiefung hineingedrückt. Die elektrische Verbindung zwischen den beiden in die grubenartigen Vertiefungen eingedrückten Leitern erfolgt mittels eines in dem Isolierkörper fest eingebetteten Schneidelements.

Aufgabe der Erfindung ist es, eine Klemmenanordnung der eingangs genannten Art zu schaffen, die das Anschließen eines Abgangsleiters zu einem Verbraucher erheblich erleichtert.

Diese Aufgabe wird erfindungsgemäß gelöst durch die Merkmale des Anspruches 1.

Erfindungsgemäß also ragt aus dem Installationsschaltgerät ein Leiterteilstück heraus, an dem eine Schneideklemme für einen Abgangsleiter anschließbar ist. In besonders vorteilhafter Ausgestaltung ist diese Schneideklemme als Doppelschneideklemme ausgebildet, deren vorzugsweiser Aufbau dem Anspruch 3 zu entnehmen ist.

Damit wird der Leitungsschutzschalter oder der Fehlerstromschutzschalter zusammen mit einer derartigen Schneideklemme ausgeliefert, und der Installateur steckt das Leiterteilstück und das Ende des Abgangsleiters in die Öffnungen hinein und verbindet beide dadurch, daß er die Kupplungsplatte mit ihren Schneidenpaaren über das Leiterteilstück und den Abgangsleiter drückt.

Dadurch wird eine erhebliche Vereinfachung des Anschließens eines Leitungsschutzschalters oder Fehlerstromschutzschalters in einer Hausinstallationsanlage erreicht.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Frontansicht einer an sich bekannten Doppelschneideklemme,
- Fig. 2: eine Seitenansicht eines Leitungsschutzschalters mit Leiterteilstück und die Doppelschneideklemme sowie den Abgangsleiter vor Montage, und
- Fig. 3: die Anordnung gemäß Fig. 2 nach Montage.

Eine für die Erfindung zweckmäßige Doppelschneideklemme besitzt einen langgestreckten Isolierkörper 10, der zwei parallel zueinander angeordnete Durchbrüche bzw. Durchgangsöffnungen 11 und 12 aufweist. Etwa in Längsrichtung in der Mitte ist eine Kupplungsplatte 13 vorgehen, die zwei Aufnahmeöffnungen 14 und 15, die in eine Seitenkante einmünden, aufweist, wobei die beiden Ausnehmungen 14 und 15 durch jeweils ein Schneidepaar 16/17; 18/19 begrenzt sind. Wenn nun in die Durchgangsöffnungen 11 und 12 je ein Leiter eingesteckt wird, dann wird zur Kontaktierung die Kupplungsplatte 13 in Pfeilrichtung P in einen in der Fig. 1 nicht zu sehenden Schlitz eingesteckt, wobei die Aufnahmeöffnungen 14 und 15 über die Leiter geschoben werden, so daß die Schneidepaare 16 und 17 bzw. 18 und 19 ggf. unter Durchdringung der Isolierschicht mit den Leitern kontaktieren und die Kontaktplatte die beiden Leiter auf diese Weise miteinander verbindet.

Solche Doppelschneideklemmen sind an sich bekannt.

Die Erfindung besteht nun in folgendem:

Ein Leitungsschutzschalter 20 besitzt eine Befestigungsseite 21 sowie eine vordere und hintere Frontseite 22 und 23, sowie eine vordere Schmalseite 24, die die Frontseiten 22 und 23 miteinander verbindet und senkrecht zu beiden verläuft, sowie eine hintere Schmalseite 25, die die hintere Frontseite 23 mit der Befestigungsseite 21 verbindet. Im Bereich der hinteren Frontseite 23 befindet sich im Normalfall eine Anschlußklemme 26, in die ein Sammelschienenblock (nicht näher dargestellt) eingesteckt und damit verschraubt wird.

Auf der den Schmalseiten 24 und 25 entgegengesetzten Seite ist eine durchgehende Schmalseite 27 vorgesehen, wobei sich diese quasi aus den beiden Schmalseiten 24 und 25 entsprechenden Schmalseiten zusammensetzt in der Weise, daß beide in einer Ebene liegen. Handelsübliche Leitungsschutzschalter besitzen eine T-Form mit einem Quersteg; bei dem Leitungsschutzschalter 20 gemäß der Erfindung ist der dem durch die Frontseite 23 und die Schmalseite 25 gebildeten Teil entsprechende Teil des Quersteges abgeschnitten. Aus der Schmalseite 27 ragt ein Anschlußleiter 28 heraus, der über eine Doppelschneideklemme, wie sie in der Fig. 1 dargestellt ist, mit einem zu einem Verbraucher führenden Abgangsleiter 30 verbunden werden kann. Zu diesem Zweck werden das Leiterteilstück 28 in die der Durchgangsöffnung 11 entsprechende Durchgangsöffnung 31 und der Abgangsleiter 30 in die der Durchgangsöffnung 12 entsprechende Durchgangsöffnung 32 eingesteckt; die Fig. 2 zeigt die Komponenten vor der Montage bzw. vor dem Zusammenbau.

Die Fig. 3 zeigt die Anordnung nach dem Zusammenbau. Das Leiterteil 28 befindet sich vollständig innerhalb der Durchgangsöffnung 31 und der Abgangsleiter 30 ebenfalls vollständig innerhalb der Öffnung oder Durchgangsöffnung 32 der Doppelschneideklemme 29; zur elektrisch leitenden Verbindung wird die Kupplungsplatte 33, die der Kupplungsplatte 13 entspricht, in ihre zugehörige Öffnung quer zur Längserstreckung des Leiterteilstückes 28 und des Abgangsleiters 30 hineingesteckt, so daß der Abgangsleiter 30 und das Leiterteilstück 28 zwischen die Ausnehmungen 14 und 15 gelangen und so miteinander elektrisch leitend verbunden sind.

Es ist selbstverständlich, daß eine derartige Anschlußanordnung auch dann vorgesehen werden kann, wenn der Leitungsschutzschalter seine handelsübliche Form besitzt. Allerdings besteht dann das Problem, daß die Klemmenanordnung einen größeren Platz benötigt; aufgrund der erfindungsgemäßen Ausgestaltung des Leitungsschutzschalters 20 ist kein zusätzlicher Platzbedarf erforderlich.

## Patentansprüche

1. Anordnung mit einer Klemme und einem elektrischen Installationsgerät (20), insbesondere für einen Leitungs-, Fehlerstromschutzschalter oder dgl., zum Anschluss eines Abgangsleiters (30) zum Netz, **dadurch gekennzeichnet, dass** aus dem Installationsgerät (20) ein Leiterteilstück (28) herausragt, an dem eine Schneidklemme für den Abgangsleiter (30) anschließbar ist, und dass das Leiterteilstück (28) und der Abgangsleiter (30) aus entgegengesetzten Richtungen in die Schneidklemme einschiebbar sind.

2. Anordnung nach Anspruch 1, **dadurch gekennzeichnet, dass** die Schneidklemme eine Doppelschneideklemme (29) ist, die in einer Öffnung (31, 11) das Leiterteilstück (28) und in der anderen Öffnung (32, 12) den Abgangsleiter (30) aufnimmt.

3. Anordnung nach Anspruch 2, **dadurch gekennzeichnet, dass** die Doppelschneideklemme (29) in an sich bekannter Weise einen längserstreckten Isolierkörper (10) mit zwei in Längsrichtung orientierten, parallelen Durchgangsöffnungen (11, 12) aufweist, in die die zu verbindenden Leiterstücke einschiebbar sind, und zu deren Längsachse eine zwei Schneidplattenpaare (16/17, 18/19) aufweisende elektrische Kupplungsplatte (13) senkrecht verschiebbar ist, dergestalt, dass sich jedes Schneidenplattenpaar (16/17, 18/19) beim Anklemmen je einen Leiter (28, 30) zwischen sich nimmt.

4. Anordnung nach einem der vorstehenden Ansprüche, **dadurch gekennzeichnet, dass** das Installationsgerät (20) eine Form besitzt, welche aus einer handelsüblichen T-Form entsteht, indem der Teil des Querstegs auf der Schmalseite (27) abgeschnitten ist, an welcher das Leiterteilstück (28) herausragt, und dass der gewonnene Raum zur Aufnahme der Schneidklemme vorgesehen ist.

## Claims

1. Arrangement having a terminal and an electrical service device (20), in particular for a circuit breaker, residual current circuit breaker or the like, for connecting an outgoing conductor (30) to the network, **characterized in that** protruding from the service device (20) is a conductor subsection (28), to which an insulation-piercing contact for the outgoing conductor (30) can be connected, and **in that** the conductor subsection (28) and the outgoing conductor (30) can be pushed into the insulation-piercing contact from opposing directions.

2. Arrangement according to Claim 1, **characterized in that** the insulation-piercing contact is a dual insulation-piercing contact (29), which accommodates the conductor subsection (28) in one opening (31, 11) and the outgoing conductor (30) in the other opening (32, 12).

3. Arrangement according to Claim 2, **characterized in that** the dual insulation-piercing contact (29) has, in a manner known per se, an elongate insulating body (10) having two parallel through-openings (11, 12), which are oriented in the longitudinal direction, into which the conductor sections to be connected can be pushed, and perpendicular to whose longitudinal axis an electrical coupling plate (13) having two pairs of insulation-piercing plates (16/17, 18/19) can be moved, such that each pair of insulation-piercing plates (16/17, 18/19) takes in each case one conductor (28, 30) between the plates when making the terminal connection.

4. Arrangement according to one of the preceding claims, **characterized in that** the service device (20) has a shape which originates from a conventional T shape by the part of the transverse web being cut off on the narrow side (27), on which the conductor subsection (28) protrudes, and **in that** the space obtained is provided for the purpose of accommodating the insulation-piercing contact.

## Revendications

1. Agencement comprenant une borne de contact et un appareil électrique d'installation (20), notamment pour un disjoncteur de protection de lignes, un disjoncteur à courant de défaut ou un appareil similaire, en vue de la connexion d'un conducteur de sortie (30) vers le réseau, **caractérisé par le fait qu'**il dépasse de l'appareil électrique d'installation (20) un tronçon de conducteur (28) auquel peut être connectée une borne autodénudante pour le conducteur de sortie (30), et **par le fait que** le tronçon de conducteur (28) et le conducteur de sortie (30) peuvent être insérés dans la borne autodénudante depuis des directions opposées.

2. Agencement selon la revendication 1, **caractérisé par le fait que** la borne autodénudante est une borne autodénudante double (29) dont une ouverture (31, 11) reçoit le tronçon de conducteur (28) et l'autre ouverture (32, 12) reçoit le conducteur de sortie (30).

3. Agencement selon la revendication 2, **caractérisé par le fait que** la borne autodénudante double (29) présente de manière connue en soi un corps isolant (10) allongé avec deux ouvertures de passage (11, 12) parallèles, orientées dans la direction longitudinale, dans lesquelles peuvent être insérés les tronçons de conducteurs à relier, et par rapport à l'axe longitudinal desquelles une plaque de couplage (13) électrique, comportant deux paires de plaquettes d'incision (16/17, 18/19), peut être déplacée perpendiculairement de manière telle que chaque paire de plaquettes d'incision (16/17, 18/19) serre respectivement un conducteur (28, 30) lors de la connexion de la borne.

4. Agencement selon une des revendications précédentes, **caractérisé par le fait que** l'appareil électrique d'installation (20) présente une forme qui est celle d'un T classique du commerce, la partie de l'aile transversale étant coupée sur le petit côté (27) sur lequel dépasse le tronçon de conducteur (28), et **par le fait que** l'espace ainsi dégagé est prévu pour recevoir la borne autodénudante.
